# EUROPÄISCHE PATENTSCHRIFT

(11) **EP 2 540 363 B1**
(45) Veröffentlichungstag und Bekanntmachung des Hinweises auf die Patenterteilung: **29.07.2015**
(21) Anmeldenummer: 12004813.7
(22) Anmeldetag: 27.06.2012
(51) Int. Cl.: A63H 19/18

(54) **Kupplungsvorrichtung für einen Wagen und schienengeführter Wagen mit der Kupplungsvorrichtung**
Coupling device for a car and rail-bound car with the coupling device
Dispositif d'embrayage pour un véhicule et wagon avec dispositif d'embrayage

(30) Priorität: 27.06.2011 DE 102011051361
(43) Veröffentlichungstag der Anmeldung: 02.01.2013
(73) Patentinhaber: Gerimo GmbH, 80799 München (DE)
(72) Erfinder: Rieskamp, Gerhard, 80687 München (DE)
(74) Vertreter: Fischer, Ernst

(56) Entgegenhaltungen:
- CN-U- 201 735 181
- DE-A1- 2 112 422
- DE-U1- 29 621 610
- US-A- 2 939 245
- US-A- 5 048 704

## Beschreibung

Die Erfindung betrifft eine Kupplungsvorrichtung für einen Wagen und einen Wagen, der die Kupplungsvorrichtung aufweist und schienengeführt ist.

An das Kuppeln von schienengeführten Wagen, insbesondere von Wagen einer Spielzeugeisenbahn, sind hohe Anforderungen hinsichtlich der Kinematik und der Handhabbarkeit gestellt. Bekannt ist eine aus Permanentmagneten aufgebaute Kupplung, deren Kupplungshälften an jeweils einem der Wagen angebracht sind, wobei zwei gegenüberliegend angeordnete Permanentmagnete mit ungleichen magnetischen Polen einander zugewandt sind, so dass durch eine magnetische Anziehung der beiden Kupplungshälften bei deren Berührkontakt das Kuppeln der Wagen bewerkstelligt ist. Nachteilig hierbei ist allerdings, dass beim Kuppeln der Wagen auf eine entsprechend ungleiche Magnetpolpaarung zu achten ist, wodurch die Flexibilität beim Zusammenstellen eines Wagenzugs beeinträchtigt ist. Ferner hat die Magnetkupplung eine geringe seitliche Beweglichkeit, wodurch das Durchfahren des Wagenzugs durch enge Kurven nur bedingt möglich ist.

Wünschenswert ist es, dass die Magnetkupplungshälften baugleich und dadurch kompatibel sind, so dass die Wagen unabhängig von ihrer Fahrrichtungsorientierung aneinandergekuppelt werden können. Ferner ist es wünschenswert, dass mit dem Wagenzug steile Kurven, insbesondere S-Kurven, und Rampen mit einer hohen Steigung bewältigbar sind. Außerdem ist es beim Einsatz der Magnetkupplung in der Spielzeugeisenbahn wünschenswert, dass die Magnetkupplung kindgerecht und in ihrer Bedienung entsprechend einfach ist. Die Magnetkupplung soll dabei so ausgeführt sein, dass sich keine Teile von ihr lösen, die beispielsweise von einem Kind verschluckt werden können oder scharfe Bruchkanten aufweisen, an denen ein Kind sich verletzen könnte.

In US 2 939 245 A ist ein Spielzeug mit einer Mehrzahl an beweglichen und magnetisch koppelbaren Einheiten beschrieben.

In US 5 048 704 A ist eine lösbare und magnetische Kopplungseinrichtung offenbart.

Aufgabe der Erfindung ist es, eine Kupplungsvorrichtung für einen Wagen und den Wagen zu schaffen, der schienengeführt ist und die Kupplungsvorrichtung aufweist, wobei die Kupplungsvorrichtung einfach im Aufbau und in der Handhabung ist sowie ein sicheres Kuppeln der Wagen insbesondere beim Durchfahren von engen Kurven und steilen Rampen ermöglicht.

Die Aufgabe wird gelöst mit den Merkmalen des Patentanspruchs 1. Vorteilhafte Ausgestaltungen dazu sind in den weiteren Patentansprüchen angegeben.

Die erfindungsgemäße Kupplungsvorrichtung für einen Wagen zum Kuppeln zwei der Wagen weist einen Kupplungskörper, ein Lager, mit dem der Kupplungskörper um eine Wagenhochachse schwenkbar gelagert ist, und eine Deichsel auf, via die der Kupplungskörper an dem Lager befestigt und im Abstand zum Lager gehalten ist, wobei der Kupplungskörper an seiner dem Lager abgewandten Seite mindestens zwei, jeweils in einer zur Wagenhochachse parallelen Ebene und nebeneinander liegende, konvexe, linienförmige Kontaktrücken aufweist, deren Krümmungsdurchmesser größer als die Erstreckung der Kontaktrücken in Wagenhochachsenrichtung sind und von denen mindestens einer der Kontaktrücken so magnetisiert ist, dass zwei der Wagen durch ein magnetisches Anziehen bei einer Berührung der Kontaktrücken des ersten Wagens mit den Kontaktrücken des zweiten Wagens kuppelbar sind. Erfindungsgemäß weist der Wagen die Kupplungsvorrichtung auf und ist schienengeführt.

Erfindungsgemäß ist es, dass die Projektionen der Kontaktrücken in Wagenquerachsenrichtung gleichförmig und deckungsgleich sind. Die Kontaktrücken sind bevorzugt erhaben ausgebildet. Als Alternative hierzu weist die dem Lager abgewandte Seite des Kupplungskörpers eine konvexe Kontaktfläche auf, in die die Kontaktrücken derartig integriert sind, dass die Kontaktrücken flächig in der Kontaktfläche liegen. Das heißt, die Kontaktfläche ist tonnenartig um die Wagenquerachse gekrümmt, wobei die Kontaktrücken durch die Magnetisierung an der Kontaktfläche definiert sind. Erfindungsgemäß ist an den Kontaktrücken jeweils ein magnetischer Pol ausgebildet, wodurch zwei der Wagen durch das magnetische Anziehen bei der Berührung der Kontaktrücken des ersten Wagens mit den Kontaktrücken des zweiten Wagens kuppelbar sind.

Es ist bevorzugt, dass die Kontaktfläche ein Oberflächensegment eines geraden Kreiszylinders ist, dessen Achse senkrecht zur Wagenhochachse ist. Die Kontaktfläche ist bevorzugt mit ihren Kontaktrücken glatt ausgebildet, so dass zwei miteinander gekuppelte Kupplungsvorrichtungen an ihren Kontaktflächen abrollbar und/oder in Wagenhochachsenrichtungen gegeneinander verrutschbar sind.

Der Kupplungskörper weist bevorzugt zwei Kontaktrücken auf und ist bevorzugt als ein Stabmagnet ausgebildet, dessen erster magnetischer Pol an einem der Kontaktrücken und dessen zweiter magnetischer Pol an dem anderen Kontaktrücken angesiedelt ist. Die magnetischen Pole sind an den stirnseitigen Längsenden des Stabmagneten angeordnet, wobei bevorzugt die Kontaktrücken mit einer stirnseitigen Begrenzungskante der Kontaktfläche zusammenfallen können.

Der Kupplungskörper weist bevorzugt alternativ zwei Kontaktrücken auf, die jeweils aus einem ferromagnetischen Material hergestellt und voneinander ferromagnetisch isoliert sind, wobei der eine der Kontaktrücken magnetisiert und der andere Kontaktrücken unmagnetisiert ist. Hierbei weist bevorzugt der Kupplungskörper einen Zwischenbereich auf, der zwischen den Kontaktrücken angeordnet und aus einem nicht-ferromagnetischen Material, insbesondere Kunststoff oder Aluminium, hergestellt ist, wodurch mit dem Zwischenbereich die Kontaktrücken voneinander magnetisch isoliert sind. Ferner sind bevorzugt alternativ beide Kontaktrücken aus einem ferromagnetischen Material und magnetisiert, wobei die beiden Kontaktrücken voneinander ferromagnetisch isoliert sind und die Anordnung der magnetischen Pole an den Kontaktrücken gegensinnig zueinander ist.

Bevorzugt ist das Lager derart eingerichtet, dass der Kupplungskörper um die Wagenquerächse verschwenkbar ist. Hierbei weist bevorzugt das Lager einen Lagerring und einen Lagerbolzen auf, der an den Wagen angebracht sich durch den Lagerring mit einem derart großen Spiel erstreckt, dass der Lagerring zum Verschwenken des Kupplungskörpers an dem Lagerbolzen verkippbar ist. Bevorzugt weist ferner das Lager eine Aussparung in dem Wagen auf, die derart dimensioniert ist, dass der Lagerring mit einem derart großen Spiel in die Aussparung einsetzbar ist, dass der Lagerring zum Verschwenken des Kupplungskörpers an dem Lagerbolzen verkippbar ist. Der Lagerring hat bevorzugt einen kreisförmigen Querschnitt. Somit ist der Lagerring bevorzugt torusartig ausgebildet.

Außerdem ist es bevorzugt, dass der Wagen ein Spielzeugeisenbahnwagen ist. Bevorzugt ist es auch, dass der Wagen in einer fördertechnischen Einrichtung vorgesehen ist, beispielsweise in einem wagenbasierten Transportsystem für ein Hochregallager.

Mit der Kupplungsvorrichtung ist die Beweglichkeit von zwei mit der Kupplungsvorrichtung gekuppelten Wagen definiert. Insbesondere ist mit der Kupplungsvorrichtung eine Drehung um die Wagenhochachse und eine Drehung um die Wagenquerachse ermöglicht. Beim Kurvenfahren der Wagen kommt es dazu, dass ihre Längsenden ausscheren und sich die einander gegenüberliegenden Längsenden der Wagen seitlich zueinander verschieben. Beim Durchfahren der Wagen von Tälern und Bergen mit großen Steigungen verschieben sich die beiden gegenüberliegenden Längsenden beim Passieren der Talsohlen und der Bergkuppen in vertikaler Richtung. Insbesondere ist die Kupplungsvorrichtung vorteilhaft an Spielzeugeisenbahnwagen montiert, da bei einer Spielzeugeisenbahn aufgrund der vergleichsweise engen Kurven und starken Steigungen hohe Anforderungen an die Beweglichkeit der mit der Kupplungsvorrichtung gekoppelten Wagen gestellt sind.

Der Kupplungskörper, die Deichsel und der Lagerring sind bevorzugt einstückig ausgebildet. Dadurch weist die Kupplungsvorrichtung wenig Bauteile auf, wodurch die Kupplungsvorrichtung einfach in der Handhabung und günstig in der Herstellung ist. Außerdem ist dadurch die Kupplungsvorrichtung einfach kindgerecht einrichtbar, da etwa einzelne kleine Bauteile, die eventuell verschluckbar wären, bei der Kupplungsvorrichtung nicht vorgesehen sind. Vielmehr ist die Kupplungsvorrichtung robust ausstattbar, so dass die Kupplungsvorrichtung erhöhten Anforderungen hinsichtlich der Stabilität als ein Spielzeug genügen kann.

Der Kupplungskörper weist bevorzugt Neodym auf, das quer zur Fahrtrichtung der Wagen magnetisiert ist. Der Wagen ist beispielsweise mit der Kupplungsvorrichtung an seinen beiden Längsenden, d.h. hinten und vorne, versehen. In Fahrtrichtung gesehen befindet sich beispielsweise bei der vorderen Kupplungsvorrichtung der Nordpol links und der Südpol rechts und bei der hinteren Kupplungsvorrichtung der Südpol links und der Nordpol rechts. Werden zwei der Wagen aneinandergeschoben und die Kupplungsvorrichtungen mit ihren Kontaktrücken jeweils wechselseitig in Kontakt gebracht, so stehen sich jeweils Nordpole und Südpole gegenüber, wodurch die beiden Kupplungsvorrichtungen magnetisch angezogen werden. Wird einer der Wagen um seine Wagenhochachse um 180° gedreht, so stehen sich wieder an den beiden einander zugewandten Kupplungsvorrichtungen Nordpole und Südpole gegenüber, so dass beim Zusammenkuppeln der Wagen eine Orientierung der Wagen in die Fahrtrichtung nicht vorgenommen zu werden braucht.

Zwei mit Hilfe den Kupplungsvorrichtungen gekuppelte Wagen sind mittels der Lager um die Wagenhochachse drehbar. Dadurch, dass die paarweise aneinanderliegenden Kontaktrücken aneinander abrollbar sind, ist ein vertikales Verschwenken der Wagen ermöglicht. Indem die Kontaktrücken der einen Kupplungsvorrichtung an den Kontaktrücken der anderen Kupplungsvorrichtung vertikal verrutschbar sind, sind die Wagen vertikal verschiebbar. Diese vertikale Verschiebbarkeit der Wagen ist dadurch unterstützt, dass die Lager um die Wagenquerachse verschwenkbar sind. An den Kontaktflächen sind die aneinanderliegenden Kupplungsvorrichtungen quer verschiebbar, wodurch zusätzlich zu der Drehbarkeit der Lager um die Wagenhochachse ein horizontales Verschieben der Wagen zueinander ermöglicht ist.

Das Lagerspiel ist bevorzugt derart gewählt, dass im ungekuppelten Zustand die Kupplungsvorrichtung an dem Wagen weitgehend horizontal bleibt. Bevorzugtermaßen ist die Aussparung derart dimensioniert, dass die Drehung des Lagers um die Wagenhochachse eingeschränkt ist, so dass die Längsenden des Kupplungskörpers nicht bis zur Mittelachse des Wagens gelangen können. Dies ist vorteilhaft beim Kuppeln von zwei Wagen, da sich zuerst die Längsenden der einen Seite der Kupplungskörper annähern und dann nach einem Zusammenschieben der Wagen die Längsenden der anderen Seite der Kupplungskörper sich annähern.

Im Folgenden wird eine bevorzugte Ausführungsform der erfindungsgemäßen Kupplungsvorrichtung und des erfindungsgemäßen Wagens anhand der beigefügten schematischen Zeichnungen erläutert. Es zeigt:
Figur 1 eine perspektivische Explosionsdarstellung des Wagens mit der Kupplungsvorrichtung und
Figuren 2 und 3 einen Kupplungsvorgang von zwei der Wagen.

Wie es aus Figuren 1 bis 3 ersichtlich ist, weist ein Wagen 1 einen Fahrgestellblock 2 auf, auf dem oben eine Fahrgestellplatte 3 angeordnet ist. Der Fahrgestellblock 2 ist länglich ausgebildet, wobei die Fahrgestellplatte 3 mit dem Fahrgestellblock 2 bündig abschließt. Im Bereich der Längsenden des Fahrgestellblocks 2 ist jeweils eine Radachse 4 mit Rädern 5 angeordnet. In Figur 1 ist für das linke Wagenlängsende eine Wagenhochachse 6, eine Wagenlängsachse 7 und eine Wagenquerachse 8 eingezeichnet. Zwischen dem Wagenlängsende 9 und der ihm benachbarten Radachse 4 weist der Fahrgestellblock 2 einen Überstand 10 auf.

Der Wagen 1 ist an dem Wagenlängsende 9 mit einer ersten Kupplungsvorrichtung 11 und an dem dem Wagenlängsende 9 abgewandt angeordneten Wagenlängsende mit einer zweiten Kupplungsvorrichtung ausgestattet. Die erste Kupplungsvorrichtung 11 und die zweite Kupplungsvorrichtung sind prinzipiell baugleich ausgeführt. Die Kupplungsvorrichtung 11 weist einen Kupplungskörper 12, eine Deichsel 13 und ein Lager 14 auf. Der Kupplungskörper 12 ist länglich ausgebildet und erstreckt sich mit seiner Längsachse parallel zur Wagenquerachse 8. Mittig an dem Kupplungskörper 12 ist dem Fahrgestellblock 2 zugewandt die Deichsel 13 befestigt, an der wiederum ein Lagerring 15 des Lagers 14 befestigt ist. Mit der Deichsel 13 ist der Kupplungskörper 12 im Abstand von dem Lagerring 15 gehalten. Die Symmetrieachse des Lagerrings 15 ist im Wesentlichen parallel zur Wagenhochachse 6, wobei der Lagerring 15 einen kreisförmigen Querschnitt hat. Der Kupplungskörper 12, die Deichsel 13 und der Lagerring 15 sind einstückig hergestellt.

In dem Überstand 10 des Fahrgestellblocks 2 am Wagenlängsende 9 ist eine Aussparung 16 ausgebildet, in die der Lagerring 15 einsetzbar ist. Am Boden der Aussparung 16 ist in dem Fahrgestellblock 2 ein Loch 17 vorgesehen, durch das ein Lagerbolzen 18 gesteckt ist und der in der Fahrgestellplatte 3 gegengehalten ist, wobei der Lagerbolzen 18 durch den Lagerring 15 sich erstreckt. Der Lagerbolzen 18 weist einen Kopf 19 zum Horizontalabstützen an dem Fahrgestellblock 2 und eine Stufe 20 auf, die derart angeordnet ist, dass auf der Stufe 20 die Fahrgestellplatte 3 anliegt.

Der Lagerring 15 liegt in einer Horizontalebene in der Aussparung 16, wobei der Lagerbolzen 18 mit seiner Längsrichtung parallel zur Wagenhochachse 6 mit dem Lagerring 15 in Eingriff steht. In Vertikalrichtung ist der Lagerring 15 in der Aussparung 16 abgestützt, wobei der Lagerring 15 um die Wagenhochachse 6 verdrehbar gelagert ist. Das Spiel zwischen dem Lagerring 15 und dem Lagerbolzen 18 sowie zwischen dem Lagerring 15 und der Aussparung 16 ist derart gewählt, dass eine für das Kuppeln ausreichende Schwenkbewegung der Kupplungsvorrichtung 11 um die Wagenquerachse 8 ermöglicht ist. Dadurch, dass der Lagerring 15 mit einem kreisförmigen Querschnitt, d.h. torusartig, ausgebildet ist, ist ein etwaiges Verkanten des Lagerrings 15 beim Verschwenken des Kupplungskörpers 11 um die Wagenquerachse 8 unterbunden.

Die Aussparung 16 ist an dem Wagenlängsende 9 durch Material des Fahrgestellblocks 2 begrenzt, wobei die Aussparung 16 in dem Fahrgestellblock 2 derart geformt ist, dass in extremen Verschwenklagen der Kupplungsvorrichtung 11 die Deichsel 13 entsprechend an dem Fahrgestellblock 2 anliegt.

An der dem Lager 14 abgewandten Seite des Kupplungskörpers 12 weist dieser eine Kontaktfläche 21 auf, die konvex zylinderförmig ausgebildet ist. Die Symmetrieachse der Kontaktfläche 21 ist, wenn die Kupplungsvorrichtung 11 in die Wagenlängsachse 7 zeigend ausgerichtet ist, parallel zur Wagenquerachse 8. Die Kontaktfläche 21 ist oben von einer Oberkante 22 und unten von einer Unterkante 23 begrenzt, wobei die Oberkante 22 und die Unterkante 23 die Vertikalerstreckung der Kontaktfläche 21 definieren. Der Krümmungsdurchmesser der Kontaktfläche 21 ist größer als deren Vertikalerstreckung.

Dadurch, dass der Kupplungskörper 12 länglich ausgebildet ist, weist er eine erste Stirnseite 24 und eine zweite Stirnseite 25 auf. Im Bereich der ersten Stirnseite 24 ist ein erster Kontaktrücken 26 und im Bereich der zweiten Stirnseite 25 ist ein zweiter Kontaktrücken 27 ausgebildet. Die Kontaktrücken 26, 27 sind flächig mit der Kontaktfläche 21 ausgebildet. Zwischen den Kontaktrücken 26, 27 ist ein Zwischenbereich 28 der Kontaktfläche 21 angesiedelt.

Der Kupplungskörper 12 ist als ein Stabmagnet ausgebildet, wobei an der ersten Stirnseite 24 der Nordpol 29 und an der zweiten Stirnseite 25 der Südpol 30 angesiedelt ist. Durch die Ansiedelung der Pole 29, 30 an den Stirnseiten 24, 25 des Kupplungskörpers 12 ist die Lage der Kontaktrücken 26, 27 definiert.

In Figuren 2 und 3 ist das Kuppeln von zwei Wagen 1 und 1' gezeigt, die jeweils mit der Kupplungsvorrichtung 11 ausgestattet sind. Der Wagen 1' ist identisch zu dem Wagen 1 ausgebildet, wobei für den Wagen 1 eine hintere Kupplungsvorrichtung 11 und für den Wagen 1' eine vordere Kupplungsvorrichtung vorgesehen sind, wenn in Figuren 2 und 3 die Fahrtrichtung von rechts nach links verläuft. Bei der Kupplungsvorrichtung 11 des Wagens 1 ist der Nordpol 29 in Figuren 2 und 3 gesehen oben und der Südpol 30 unten angeordnet. Analog ist für die Kupplungsvorrichtung des Wagens 1' der Nordpol 29 unten und der Südpol 30 oben angeordnet.

Beim Zusammenschieben der Wagen 1 und 1' ziehen sich die einander benachbarten ungleichen Pole 29, 30 an, wobei gemäß der Darstellung in Figur 2 die erste Stirnseite 24 mit ihrem Nordpol 29 die Kupplungsvorrichtung des Wagens 1' berührt. Beim weiteren Zusammenschieben der Wagen 1, 1' nähert sich die zweite Stirnseite 25 der Kupplungsvorrichtung des Wagens 1' an, so dass schließlich auch die zweite Stirnseite 25 mit der Kupplungsvorrichtung des Wagens 1' in Berührkontakt steht. Beide Kupplungsvorrichtungen der Wagen 1 und 1' ziehen sich magnetisch an, wobei, wie es in Figur 3 gezeigt ist, die Kupplungsvorrichtungen im Kuppelzustand sind.

In Figur 2 befindet sich die Kupplungsvorrichtung 11 in der einen extremen Verschwenklage, wobei die Deichsel 13 an den Fahrgestellblock 12 stößt. Die extreme Verschwenklage ist derart gewählt, dass sich beim Zusammenschieben der Wagen 1 und 1' die Stirnseiten der beiden einander zugewandten Kupplungsvorrichtungen finden und somit der in Figur 2 gezeigte Zustand in den in Figur 3 gezeigten Zustand überführ ist.

Die Vertikaldimension der Kontaktfläche 21 ist durch die Lage der Oberkante 22 und der Unterkante 23 derart gewählt, dass für das gedachte bzw. erwartete Berg- und Talfahren der Wagen 1 und 1' stets Berührkontakt zwischen den Kupplungsvorrichtungen besteht. Im Kuppelzustand haben die Kontaktflächen der Kupplungskörper der Kupplungsvorrichtungen der Wagen 1 und 1' eine Berührlinie. Dadurch, dass der Krümmungsdurchmesser der Kontaktfläche 21 größer ist als der Abstand zwischen der Oberkante 22 und der Unterkante 23, sind der Berührlinie benachbart angesiedelte Bereiche der Kontaktfläche 21 des Wagens 1 vergleichsweise nah an ihren gegenüberliegenden Bereichen der Kontaktfläche des Wagens 1' angeordnet, wodurch die magnetische Anziehungskraft zwischen den Kupplungskörpern stark ist.

Die Kontaktfläche 21 ist glatt ausgebildet, so dass ein gegenseitiges Verrutschen sowohl in Vertikalrichtung als auch in Horizontalrichtung der einander aneinanderliegenden Kontaktflächen ermöglicht ist. So kann beispielsweise beim Überfahren einer Kuppel von den Wagen 1 und 1' die Kupplungsvorrichtung 11 des Wagens 1 gegenüber der Kupplungsvorrichtung des Wagens 1' höhenverschoben werden, wobei der Berührkontakt zwischen den Kontaktflächen stets aufrecht erhalten ist.

Gemäß einer anderen Ausführungsform kann der Zwischenbereich 28 aus einem nicht-ferromagnetischen Material, beispielweise Kunststoff hergestellt sein, wobei der Kupplungskörper 12 an den Stirnseiten 24, 25 aus einem magnetischen Material hergestellt ist. Dabei ist die Magnetisierung der Stirnseiten 24, 25 derart zu wählen, dass bei einander gegenüberliegenden Kupplungsvorrichtungen, so wie es in Figuren 2 und 3 gezeigt ist, jeweils ungleiche Pole sich einander gegenüberstehen. Gemäß einer weiteren Ausführungsform kann eine der Stirnseiten 24, 25 aus einem magnetisierten Material hergestellt sein, wobei die andere der Stirnseiten 24, 25 aus einem ferromagnetischen Material hergestellt ist. Bei den beiden weiteren Ausführungsformen ist es ebenfalls erzielt, dass eine magnetische Anziehung von zwei einander gegenüberliegenden Kupplungsvorrichtungen der Wagen 1 und 1' vorliegt. Gemäß einer weiteren Ausführungsform ist es denkbar, dass der Zwischenbereich 28 vertieft ausgebildet ist, so dass die Kontaktrücken 26, 27 erhaben ausgebildet sind.

### Bezugszeichenliste

- 1: Wagen
- 2: Fahrgestellblock
- 3: Fahrgestellplatte
- 4: Radachse
- 5: Rad
- 6: Wagenhochachse
- 7: Wagenlängsachse
- 8: Wagenquerachse
- 9: Wagenlängsende
- 10: Überstand
- 11: Kupplungsvorrichtung
- 12: Kupplungskörper
- 13: Deichsel
- 14: Lager
- 15: Lagerring
- 16: Aussparung
- 17: Loch
- 18: Lagerbolzen
- 19: Kopf
- 20: Stufe
- 21: Kontaktfläche
- 22: Oberkante
- 23: Unterkante
- 24: erste Stirnseite
- 25: zweite Stirnseite
- 26: erster Kontaktrücken
- 27: zweiter Kontaktrücken
- 28: Zwischenbereich
- 29: Nordpol
- 30: Südpol

## Patentansprüche

1. Kupplungsvorrichtung für einen Wagen (1) zum Kuppeln von zwei der Wagen (1, 1'), mit einem Kupplungskörper (12), einem Lager (14), mit dem der Kupplungskörper (12) um eine Wagenhochachse (6) schwenkbar gelagert ist, und einer Deichsel (13), via die der Kupplungskörper (12) an dem Lager (14) befestigt und im Abstand zum Lager (14) gehalten ist, wobei der Kupplungskörper (12) an seiner dem Lager (14) abgewandten Seite mindestens zwei, jeweils in einer zur Wagenhochachse (6) parallelen Ebene und nebeneinander liegende, konvexe, Kontaktrücken (26, 27) von denen mindestens einer der Kontaktrücken (26, 27) so magnetisiert ist, dass zwei der Wagen (1) durch ein magnetisches Anziehen bei einer Berührung der Kontaktrücken (26, 27) des ersten Wagens (1) mit den Kontaktrücken des zweiten Wagens (1') kuppelbar sind, wobei an den Kontaktrücken (26, 27) jeweils ein magnetischer Pol ausgebildet ist und die Projektionen der Kontaktrücken (26, 27) in Wagenquerachsenrichtung gleichförmig und deckungsgleich sind, **dadurch gekennzeichnet, dass** die Kontaktrücken Linienförmige Kontaktrücken sind deren Krümmungsdurchmesser grösser als die Erstreckung der Kontaktrücken (26,27) in Wagenhochachsenrichtung sind.

2. Kupplungsvorrichtung gemäß Anspruch 1, wobei die Kontaktrücken (26, 27) erhaben ausgebildet sind.

3. Kupplungsvorrichtung gemäß Anspruch 1, wobei die dem Lager (14) abgewandte Seite des Kupplungskörpers (12) eine konvexe Kontaktfläche (21) aufweist, in die die Kontaktrücken (26, 27) derart integriert sind, dass die Kontaktrücken (26, 27) flächig in der Kontaktfläche (21) liegen.

4. Kupplungsvorrichtung gemäß Anspruch 3, wobei die Kontaktfläche (21) ein Oberflächensegment eines geraden Kreiszylinders ist, dessen Achse senkrecht zur Wagenhochachse (6) ist.

5. Kupplungsvorrichtung gemäß Anspruch 4, wobei die Kontaktfläche (21) mit ihren Kontaktrücken (26, 27) glatt ausgebildet ist, so dass zwei miteinander gekuppelte Kupplungsvorrichtungen (11) an ihren Kontaktflächen (21) abrollbar und/oder in Wagenhochachsenrichtung gegeneinander verrutschbar sind.

6. Kupplungsvorrichtung gemäß einem der Ansprüche 1 bis 5, wobei der Kupplungskörper (12) zwei Kontaktrücken (26, 27) aufweist und als ein Stabmagnet ausgebildet ist, dessen erster magnetischer Pol an einem der Kontaktrücken (26) und dessen zweiter magnetischer Pol an dem anderen Kontaktrücken (27) angesiedelt ist.

7. Kupplungsvorrichtung gemäß einem der Ansprüche 1 bis 5, wobei der Kupplungskörper (12) zwei Kontaktrücken (26, 27) aufweist, die jeweils aus einem ferromagnetischen Material hergestellt und voneinander ferromagnetisch isoliert sind, wobei der eine der Kontaktrücken (26) magnetisiert und der andere Kontaktrücken (27) unmagnetisiert ist oder beide Kontaktrücken (26, 27) gegengleich magnetisiert sind.

8. Kupplungsvorrichtung gemäß Anspruch 7, wobei der Kupplungskörper (12) einen Zwischenbereich (28) aufweist, der zwischen den Kontaktrücken (26, 27) angeordnet und aus einem nicht-ferromagnetischen Material hergestellt ist, wodurch mit dem Zwischenbereich (28) die Kontaktrücken (26, 27) voneinander magnetisch isoliert sind.

9. Kupplungsvorrichtung gemäß einem der Ansprüche 1 bis 8, wobei das Lager (14) derart eingerichtet ist, dass der Kupplungskörper (12) um die Wagenquerachse (8) verschwenkbar ist.

10. Kupplungsvorrichtung gemäß Anspruch 9, wobei das Lager (14) einen Lagerring (15) und einen Lagerbolzen (18) aufweist, der an dem Wagen (1) angebracht sich durch den Lagerring (15) mit einem derart großen Spiel erstreckt, dass der Lagerring (15) zum Verschwenken des Kupplungskörpers (12) an dem Lagerbolzen (18) verkippbar ist.

11. Kupplungsvorrichtung gemäß Anspruch 10, wobei der Lagerring einen kreisförmigen Querschnitt hat.

12. Wagen mit einer Kupplungsvorrichtung gemäß einem der Ansprüche 1 bis 11, wobei der Wagen schienengeführt ist.

13. Wagen gemäß Anspruch 12, wobei das Lager (14) eine Aussparung (16) in dem Wagen (1) aufweist, die derart dimensioniert ist, dass ein Lagerring (15) des Lagers (14) mit einem derart großen Spiel in die Aussparung (16) einsetzbar ist, dass der Lagerring (15) zum Verschwenken des Kupplungskörpers (12) an einem Lagerbolzen (18) des Lagers (14) verkippbar ist.

14. Wagen gemäß Anspruch 12 oder 13, wobei der Wagen ein Spielzeugeisenbahnwagen ist.

## Claims

1. Coupling device for a car (1) for coupling two of the cars (1, 1'), wherein the coupling device comprises a coupling body (12), a bearing (14) with which the coupling body (12) is mounted to pivot about a vertical axis (6) of the car, and a drawbar (13) via which the coupling body (12) is fastened to the bearing (14) and held at a distance from the bearing (14), wherein the coupling body (12) comprises at least two convex contact spines (26, 27) respectively arranged next to one another on a side of the coupling body (12) facing away from the bearing (14) and in a plane parallel to the vertical axis (6) of the car, wherein at least one of the contact spines (26, 27) is magnetized so that two of the cars (1) can be coupled by a magnetic attraction on contact of the contact spines (26, 27) of the first car (1) with the contact spines of the second car (1'), wherein a respective magnetic pole is formed on the contact spines (26, 27) und the projections of the contact spines (26, 27) in a direction of the horizontal axis of the car are of a same form and are congruent, **characterized in that** the contact spines are linear contact spines, wherein the diameters of curvature of the contact spines are greater than the extension of the contact spines (26, 27) in direction of the vertical axis of the car.

2. Coupling device according to claim 1, wherein the contact spines (26, 27) are formed raised.

3. Coupling device according to claim 1, wherein the side of the coupling body (12) facing away the bearing (14) comprises a convex contact face (21), wherein the contact spines (26, 27) are integrated into the convex contact face (21) such that the contact spines (26, 27) lie flush in the contact face (21).

4. Coupling device according to claim 3, wherein the contact face (21) is a surface segment of a straight circular cylinder whose axis is perpendicular to the vertical axis (6) of the car.

5. Coupling device according to claim 4, wherein the contact face (21) with its contact spines (26, 27) is formed smooth so that two coupling devices (11) coupled with one another can roll up on their contact faces (21) and/or can slip against one another in the direction of the vertical axis of the car.

6. Coupling device according to any one of claims 1 to 5, wherein the coupling body (12) comprises two contact spines (26, 27) and is formed as a bar magnet, a first magnetic pole of which is established on one of the at least two contact spines (26), and a second magnetic pole of which is established on the other of the at least two contact spines (27).

7. Coupling device according to any one of claims 1 to 5, wherein the coupling body (12) comprises two contact spines (26, 27), wherein each of the two contact spines (26, 27) is made of a ferromagnetic material and is ferromagnetically insulated from the other, wherein one of the two contact spines (26) is magnetized and the other one of the two contact spines (27) is not magnetized or both contact spines (26, 27) are magnetized mirror-inverted.

8. Coupling device according to claim 7, wherein the coupling body (12) comprises an intermediate area (28) which is disposed between the contact spines (26, 27) and which is made of a non-ferromagnetic material, whereby the intermediate area (28) magnetically insulates the contact spines (26, 27) from one another.

9. Coupling device according to any one of claims 1 to 8, wherein the bearing (14) is arranged such that the coupling body (12) is configured to pivot about the horizontal axis (8) of the car.

10. Coupling device according to claim 9, wherein the bearing (14) comprises a bearing ring (15) and a bearing bolt (18), which, when mounted on the car (1), extends through the bearing ring (15) with a play sufficiently great that the bearing ring (15) is configured to tilt for pivoting the coupling body (12) on the bearing bolt (18).

11. Coupling device according to claim 10, wherein the bearing ring has a circular cross section.

12. Car with a coupling device according to any one of claims 1 to 11, wherein the car is rail-guided.

13. Car according to claim 12, wherein the bearing (14) comprises a recess (16) in the car (1) which is dimensioned such that a bearing ring (15) of the bearing (14) is inserted into the recess with a play sufficiently great that the bearing ring (15) can be tilted for pivoting the coupling body (12) on a bearing bolt (18) of the bearing (14).

14. Car according to claim 12 or 13, wherein the car is a toy railroad car.

## Revendications

1. Dispositif d'attelage pour un véhicule (1) permettant d'atteler deux véhicules (1, 1'), comprenant une pièce d'attelage (12), un support (14) pivotant avec une pièce d'attelage (12) selon un axe vertical (6) du véhicule, et une barre de traction (13) fixée par l'intermédiaire de la pièce d'attelage (12) sur le support (14) en étant maintenue à une distance du support (14), la pièce d'attelage (12), sur son côté opposé au support (14), comprenant au moins deux saillies de contact (26, 27), chacune se trouvant dans un plan parallèle et adjacent à l'axe vertical (6) du véhicule, au moins l'une des saillies de contact (26, 27) étant magnétisée de sorte que deux véhicules (1) peuvent être attelés par une attraction magnétique lors du contact de l'une des saillies de contact (26, 27) du premier véhicule (1) avec une saillie de contact du deuxième véhicule (1'), les saillies de contact (26, 27) formant chacune un pôle magnétique, les saillies de contact (26, 27), dans la direction de l'axe transversal du véhicule, étant uniformes et congruentes, **caractérisé en ce que** les saillies de contact sont linéaires, leur rayon de courbure étant supérieur à l'étendue des saillies de contact (26, 27) en direction de l'axe vertical du véhicule.

2. Dispositif d'attelage selon la revendication 1, dans lequel les saillies de contact (26, 27) sont aménagées de manière saillante.

3. Dispositif d'attelage selon la revendication 1, dans lequel le côté opposé au support (14) de la pièce d'attelage (12) présente une surface convexe de contact (21), dans lequel les saillies de contact (26, 27) sont intégrées de telle sorte que les saillies de contact (26, 27) se situent dans la surface de contact (21).

4. Dispositif d'attelage selon la revendication 3, dans lequel la surface de contact (21) est un segment de la surface d'un cylindre circulaire vertical dont l'axe est perpendiculaire à l'axe vertical du véhicule (6).

5. Dispositif d'attelage selon la revendication 4, dans lequel la surface de contact (21) comprenant les saillies de contact (26, 27) est lisse, de sorte que
deux dispositif d'attelage (11) sont attelés par leurs surfaces de contact (21) et peuvent rouler et / ou glisser l'un contre l'autre en direction de l'axe vertical.

6. Dispositif d'attelage selon l'une quelconque des revendications 1 à 5, dans lequel la pièce d'attelage (12) présente deux saillies de contact (26, 27) et est conçue comme un aimant sous la forme d'une barre comprenant un premier pôle magnétique situé sur une première saillie de contact (26) et un deuxième pôle magnétique situé sur la deuxième saillie de contact (27).

7. Dispositif d'attelage selon l'une quelconque des revendications 1 à 5, dans lequel la pièce d'attelage (12) comprend deux saillies de contact (26, 27) qui sont chacune constituées d'un matériau ferromagnétique et sont mutuellement magnétiquement isolées, l'une des saillie de contact (26) étant aimantée et l'autre saillie de contact (27) étant non aimantée ou les deux saillies de contact (26, 27) étant aimantées de manière inversée l'une par rapport à l'autre.

8. Dispositif d'attelage selon la revendication 7, dans lequel la pièce d'attelage (12) présente une zone intermédiaire (28) qui se situe entre les saillies de contact (26, 27) et est réalisée en un matériau non ferromagnétique de sorte que la zone intermédiaire (28) isole magnétiquement les saillies de contact (26, 27) l'une de l'autre.

9. Dispositif d'attelage selon l'une quelconque des revendications 1 à 8, dans lequel le support (14) est agencé de telle sorte que la pièce d'attelage (12) est apte à pivoter autour de l'axe transversal du véhicule (8).

10. Dispositif d'attelage selon la revendication 9, dans lequel le support (14) présente un anneau (15) formant palier et un boulon (18) formant pivot monté sur le véhicule (1) à travers l'anneau (15) formant palier, avec un grand jeu, de sorte que l'anneau (15) formant palier qui permet le pivotement de la pièce d'attelage sur le boulon (18) formant pivot, peut être incliné.

11. Dispositif d'attelage selon la revendication 10, dans lequel l'anneau de palier comprend une section transversale circulaire.

12. Véhicule comprenant un dispositif d'attelage selon l'une quelconque des revendications 1 à 11, dans lequel le véhicule est guidé par des rails.

13. Véhicule selon la revendication 12, dans lequel le support (14) présente un évidement (16) aménagé dans le véhicule (1), dimensionné de telle sorte qu'un anneau (15) formant palier, que comprend le support (14), peut être inséré dans l'évidement (16) avec un grand jeu, de sorte que l'anneau (15) formant palier, qui permet le pivotement de la pièce d'attelage (12) sur un boulon (18) formant pivot, que comprend le support (14), peut être incliné.

14. Véhicule selon la revendication 12 ou la revendication 13, dans lequel le véhicule est un véhicule ferroviaire sous forme de jouet.
